# EUROPÄISCHE PATENTSCHRIFT

(11) **EP 0 224 098 B1**
(45) Veröffentlichungstag und Bekanntmachung des Hinweises auf die Patenterteilung: **11.07.1990**
(21) Anmeldenummer: 86115498.7
(22) Anmeldetag: 08.11.1986
(51) Int. Cl.: H05B 3/68, H05B 3/70

(54) **Elektrokochplatte sowie Vorrichtung für deren Anschluss**
Electrical cooking plate and device for its connection
Plaque de cuisson électrique et dispositif pour sa connexion

(30) Priorität: 16.11.1985 DE 3540816
(43) Veröffentlichungstag der Anmeldung: 03.06.1987
(73) Patentinhaber: E.G.O. Elektro-Geräte Blanc u. Fischer, D-75032 Oberderdingen (DE)
(72) Erfinder: Kicherer, Robert, D-7519 Oberderdingen (DE); Schreder, Felix, D-7519 Oberderdingen (DE); Reif, Stefan, D-7519 Oberderdingen (DE); Schneider, Uwe, D-7519 Oberderdingen (DE)
(74) Vertreter: Patentanwälte Ruff, Beier, Schöndorf und Mütschele

(56) Entgegenhaltungen:
- EP-A- 0 024 621
- EP-A- 0 102 015
- EP-A- 0 113 923
- DE-A- 2 442 717
- DE-A- 2 515 905
- FR-A- 2 371 118
- US-A- 4 029 896

## Beschreibung

Die Erfindung betrifft eine Elektrokochplatte nach dem Oberbegriff des Patentanspruches 1.

Derartige Kochplatten werden in der Regel in einer Herdmulde derart befestigt, daß sie in eine Montageöffnung dieser Herdmulde eingreifen, gegenüber dem Rand dieser Montageöffnung gegen Auflagerkräfte abgestützt sind und an der Unterseite der Herdmulde an die Geräteleitungen angeschlossen sind. Die Weite der Montageöffnung ist meist nur geringfügig größer als die größte Weite des in sie eingreifenden Teiles des Kochplattenkörpers, die in der Regel durch einen äußeren, ringförmigen Guß-Flanschrand des Kochplattenkörpers bestimmt ist. Für die Montage der Kochplatte, die zweckmäßig in verkehrter bzw. Kopflage, also mit untenliegender Kochplatte und obenliegender Herdmulde erfolgt, ist es wesentlich, wie derjenige Teil der Kochplatte ausgebildet ist, welcher durch die Montageöffnung in die Herdmulde eingeführt werden muß.

Durch die EP-A2-0 113 923 ist eine Elektrokochplatte der gattungsgemäßen Art bekanntgeworden, bei welcher die Anschluß-Abschnitte nur durch kurze, über das Isolierstück vorstehende Stummel gebildet sind, die entweder in Gebrauchslage vertikal nach unten abstehen oder unter einem kleinen Winkel in Richtung zum Zentrum des Kochplattenkörpers abgewinkelt sind. Dadurch ist der Zugriff zum Anschluß der Geräteleitungen verhältnismäßig kompliziert, insbesondere dann, wenn der Anschluß durch eine Schweißverbindung erfolgen soll.

Durch die EP-A2-0 102 015 ist eine Elektrokochplatte mit flexiblen Anschluß-Abschnitten bekanntgeworden, was insbesondere die Montage bzw. das Einsetzen der Kochplatte in der Herdmulde beispielsweise durch einen automatisierten Arbeitsvorgang erschwert. Durch die DE-AI-2 422 717 ist auch eine Elektrokochplatte bekanntgeworden, an deren Unterseite ein über den Außenumfang vorstehender Anschlußstein befestigt ist, an welchen die Anschlußleitungen der Heizwiderstände angeschlossen sind. Auch in diesem Fall muß die Elektrokochplatte mit über den Außenumfang vorstehenden Teilen montiert werden.

Der Erfindung liegt die Aufgabe zugrunde, eine Elektrokochplatte der beschriebenen Art zu schaffen, welche bei einfachem Aufbau eine wesentlich vereinfachte Montage in der Herdmulde o. dgl. sowie einen günstigen Anschluß der Geräteleitungen gewährleistet.

Diese Aufgabe wird durch die Merkmale des Patentanspruches 1 gelöst. Die nur unter Aufwendung verhältnismäßig großer Biegekräfte verformbaren, nicht flexiblen Anschlußstifte stehen einerseits nicht so weit vor, daß sie eine zur Mittelachse der Montageöffnung achsparallele Zusammenführung von Herdmulde und Kochplatte behindern und andererseits stehen sie quer zur Mittelachse der Kochplatte so vor, daß sie von deren Außenumfang her, beispielsweise se in einer Steckbewegung, an die Geräteleitungen angekschlossen werden können, wobei sie eventuelle geringe Lageabweichungen gegenüber den Anschlußgliedern durch ihre federnde Beweglichkeit ausgleichen.

Die erfindungsgemäße Kochplatte kann in einfacher Weise auch so ausgebildet werden, daß sie, beispielsweise unter Zwischenlage einer mit Schaumstoff-Folie beschichteten Pappe oder eines ähnlich flächigen Körpers mit gleichartigen bzw. gleichen Kochplatten übereinander gestapelt werden kann und zwar derart, daß übereinanderliegende Kochplatten achsgleich zueinander angeordnet sind. Dabei können die Kochplatten abwechselnd mit ihren Kochflächen und ihren Unterseiten aufeinander abgestützt sein oder sie können in gleicher Orientierung so gestapelt sein, daß jeweils benachbarte Kochplatten mit einer Kochfläche und einer Unterseite einander zugekehrt sind, wobei zweckmäßig jeweils die unterste Kochplatte mit nach unten weisender Kochfläche angeordnet ist. Die genannten Stapelungen, die einen Transport und eine Lagerung auf engem Raum gewährleisten, sind insbesondere möglich, wenn in der Abdeckung mindestens eine Aufnahmevertiefung für die Anschlußstifte vorgesehen ist derart, daß diese in einer Transportlage nach unten höchstens bis an die Unterseite der Kochplatte reichen, jedoch bei Freigabe vom Stapeldruck federnd über die Unterseite der Kochplatte hervortreten. Die Anschlußstifte entfernen sich dann beispielsweise unter wenigen Winkelgraden zu ihren freien Enden von der Unterseite der Kochplatte, so daß ihr Zugriff für den parallel zu ihrer Längsrichtung gerichteten Anschluß an die Geräteleitungen besonders günstig ist.

Durch die erfindungsgemäße Ausbildung ist es des weiteren in vorteilhafter Weise möglich, den üblicherweise auftretenden Nachteilen Rechnung zu tragen, die dadurch entstehen, daß beim Betrieb der Kochplatte in unmittelbarer Nähe von deren Unterseite verhältnismäßig hohe Temperaturen auftreten, welche sowohl die Anschlußverbindungen als auch die Geräteleitungen beeinträchtigen bzw. beschädigen können. Diese Temperaturgrade nehmen bereits mit relativ geringen Entfernungen von der Unterseite der Kochplatte erheblich ab, weshalb durch die erfindungsgemäße Ausbildung die Anschlußverbindungen und die Geräteleitungen in einen Bereich verlegt werden können, in welchem keine zu hohen Temperaturen auftreten. Die Anschlußleitungen selbst dagegen werden über ihre gesamte Länge so gestaltet, daß sie gegen die hohen Temperaturen beständig sind.

Die der Erfindung zugrundeliegende Aufgabe kann in vorteilhafter Weise für sich auch dadurch gelöst werden, daß ein gemeinsames Anschlußstück für alle Anschlußstifte vorgesehen ist, das gesonderte, an einem Isolierkörper nebeneinander angeordnete Anschlußglieder und im Bereich von deren vorderen Enden liegende Einfädel-Führungsmittel für die Anschlußstifte aufweist, so daß auch bei automatisierter Montage auf einfache Weise eine lagegerechte Verbindung zwischen Anschlußstiften und Anschlußstück bzw. den mit diesen verbundenen Geräteleitungen gewährleistet ist. Das Anschlußstück trägt also vor der endgültigen Verbindung bzw. vor Erreichen seiner Endlage zur lagegerechten Ausrichtung der Anschlußstifte bei. Hierzu können einerseits am Isolierkörper und andererseits an den Anschlußgliedern oder an beiden Teilen Leitflächen vorgesehen sein, die zweckmäßig so angeordnet sind, daß sie in mindestens zwei Koordinatenrichtungen ausrichtend wirken.

In weiterer Ausgestaltung der Erfindung weist das Anschlußstück gegenüber den Anschlußgliedern isolierte Verbindungs- bzw. Ausrichtglieder zum unmittelbaren Eingriff in die Kochplatte auf, so daß auf einfache Weise eine genaue Lageausrichtung und ggf. eine unmittelbar tragende Verbindung des Anschlußstückes gegenüber der Kochplatte erzielt werden kann. In seiner Anschlußstellung steht der Isolierkörper zweckmäßig mit einem größeren Teil seiner Gesamtlänge über den Außenumfang der Kochplatte vor, so daß die an sein äußeres Ende anschließenden Geräteleitungen verhältnismäßig weit von der Kochplatte entfernt sind und daher nicht besonders temperaturbeständig ausgebildet werden müssen.

Die Anschlußstifte können vor der Montage auch durch ein gesondertes Zentrierglied gegenüber der Kochplatte lagegerecht ausgerichtet sein, wobei dieses Zentrierglied im Abstand von der Durchführung durch das Isolierstück an den Anschlußstiften angreift und zweckmäßig deren Enden wenigstens auf kurzer Länge frei vorstehend freiläßt. Das Zentrierglied, das aus einer Stapelstellung in eine Montagestellung überführbar sein kann ist vorteilhaft, so angeordnet, daß es beim Anschließen des Anschlußstückes die Anschlußstifte nach und nach auf derjenigen gesamten Länge freigibt, auf welcher diese in das Anschlußstück eingreifen.

Die mechanische sowie sicher elektrisch leitende Verbindung zwischen den Anschlußgliedern und den Anschlußstiften kann durch Widerstandsschweißen, Punktschweißen, Schutzgasschweißen und insbesondere durch berührungslose Schweißung, wie Laserschweißung, erfolgen. Sie kann aber auch durch Verquetschen des Anschlußgliedes, durch Klemmschrauben oder durch reine, ggf. wieder lösbare Steckverbindungen erfolgen, was insbesondere dann vorteilhaft ist, wenn Kochplatten ausgewechselt bzw. ersetzt werden müssen. In ähnlicher Weise sind die genannten Verbindungen auch zur Verbindung der Anschlußglieder mit den Geräteleitungen geeignet, wobei zur Anpassung an die Jeweiligen Erfordernisse jede der möglichen Kombinationen zwischen der Art der Verbindung mit den Anschlußstiften und der Art der Verbindung mit den Geräteleitungen denkbar ist.

Die Gefahr, daß die Heizwiderstands-Anschlußleitungen beim Stapeln der Kochplatte oder während der Montage durch Bewegen der Anschluß- stifte im Innern der Kochplatte von ihrer Verbindung mit den Heizwiderständen abgerissen werden, kann wesentlich dadurch verringert werden, daß die inneren Abschnitte der Anschlußleitungen so gegenüber der Kochplatte gesichert sind, daß Bewegungen der Anschluß- stifte nicht auf sie übertragen werden.

Die erfindungsgemäße Kochplatte ist insbesondere zur automatischen Stapelung sowie zur automatischen Montage mit Hilfe von Handhabungsautomaten (Roboter) geeignet. Hierzu weisen zweckmäßig sowohl die Kochplatte als auch das Anschlußstück bzw. dessen Isolierkörper jeweils mindestens ein Positionierglied auf, anhand welchem die Lage der Kochplatte bzw. des Anschlußstückes durch den Handhabungsautomaten genau erkannt und diese Lage gesichert werden kann.

Eine Vorrichtung zum Anbringen des Anschlußstückes an der Elektrokochplatte ist gemäß der Erfindung dadurch gekennzeichnet, daß ein Greifer vorgesehen ist, der das Anschlußstück in drei Koordinatenrichtungen gegenüber den Anschluß- stiften bewegt, um diese nacheinander mit den Leitflächen in Eingriff zu bringen, so daß sich auf einfache Weise eine genaue Ausrichtung der Anschlußstifte gegenüber dem Anschlußstück ergibt. Zusätzlich hierzu oder statt dessen kann es auch vorteilhaft sein, wenn eine Greif- und Ausrichteinrichtung für die Anschlußstifte vorgesehen ist, wobei vorzugsweise zwei Greifbacken vorgesehen sind, von denen mindestens eine eine kammartige Greiffläche mit Zentrierausschnitten für die Anschlußstifte aufweist. Die Zentrierausschnitte können in einfacher Weise prismenförmig, also beispielsweise V-förmig begrenzt sein.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
Fig. 1 einen Ausschnitt einer erfindungsgemäßen Elektrokochplatte in Ansicht auf die Unterseite,
Fig. 2 die Kochplatte gemäß Fig. 1 in teilweise geschnittener Seitenansicht,
Fig. 3 eine weitere Ausführungsform in einer Darstellung entsprechend Fig. 2,
Fig. 4 eine weitere Ausführungsform in einer ausschnittsweisen Darstellung gemäß Fig. 1,
Fig. 5 die Kochplatte gemäß Fig. 4 in Montage-und Anschlußstellung mit zugehörigem Anschlußstück,
Fig. 6 das Anschlußstück gemäß Fig. 5 in seiner der Fig. 4 zugehörigen Lage,
Fig. 7 einen Ausschnitt des Anschlußstückes in Ansicht auf das Anschlußende gemäß Fig. 5,
Fig. 8 einen Ausschnitt einerAnschlußleitung in vergrößerter Darstellung und in Seitenansicht,
Fig. 9 der Ausschnitt gemäß Fig 8 in Draufsicht,
Fig. 10 und 11 eine weitere Ausführungsform eines Anschlußstückes in Darstellungen entspreschend den Fig. 5 und 6,
Fig. 12 eine weitere Ausführungsform eines Anschlußstückes in geschnittener Seitenansicht,
Fig. 13 das Anschlußstück gemäß Fig. 12 in einer Darstellung entsprechend Fig. 6,
Fig. 14 das Anschlußstück gemäß Fig. 12 in Ansicht auf das Anschlußende,
Fig. 15 eine weitere Ausführungsform einer Kochplatte mit zugehörigem Anschlußstück in Ansicht auf die Unterseite,
Fig. 16 und 17 eine weitere Ausführungsform eines Anschlußstückes in Darstellungen entsprechend den Fig. 5 und 6,
Fig. 18 bis 20 eine weitere Ausführungsform eines Anschlußstückes in Darstellungen entsprechend den Fig. 12 bis 14,
Fig. 21 bis 23 eine weitere Ausführungsform eines Anschlußstückes in Darstellungen entsprechend den Fig. 5 bis 7,
Fig. 24 bis 27 zwei weitere Ausführungsformen von Anschlußstücken in Darstellungen entsprechend den Fig. 5 und 6,
Fig. 28 eine weitere Ausführungsform eines Anschlußstückes in Seitenansicht,
Fig. 29 eine weitere Ausführungsform einer Kochplatte mit zugehörigem Anschlußstück in einer Darstellung entsprechend Fig. 5,
Fig. 30 die Anordnung gemäß Fig. 29 in Ansicht auf die ünterseite der Kochplatte,
Fig. 31 und 32 eine weitere Ausführungsform in Darstellungen entsprechend den Fig. 29 und 30,
Fig. 33 einen Ausschnitt der Fig. 31 in Längsansicht auf die Anschlußstifte,
Fig 34 und 35 zwei weitere Ausführungsformen in Darstellungen entsprechend Fig. 33,
Fig. 36 ein erfindungsgemäßes Werkzeug zum Positionieren der Anschluß-Abschnitte der Elektrokochplatte bei deren Verbindung mit den Anschluß-Gliedern bzw. mit dem Anschlußstück in Ansicht und geöffneter Stellung,
Fig 37 das Werkzeug gemäß Fig 36 in geschlossenem Zustand,
Fig 38 eine weitere Ausführungsform eines Werkzeuges in einer Darstellung entsprechend Fig 36.

Die Elektrokochplatte 1 gemäß den Fig 1 und 2 weist einen einteilig aus Guß bestehenden Kochplattenkörper 2 auf, dessen Oberseite eine ebene, im Zentrum mit einer Vertiefung versehene und daher ringförmige, jedoch von Durchbrüchen freie Kochfläche 3 bildet. Der beispielsweise kreisrunde Kochplattenkörper 2 bildet einen an die Kochfläche 3 anschließenden Umfangsbund 4, dessen Außenumfang die größte Weite bzw. den größten Durchmesser des. Kochplattenkörpers 2 bestimmt und an dessen Unterseite ein gegenüber diesem Außenumfang geringfügig nach innen versetzter mantel- bzw schürzenförmiger Flanschrand 5, anschließt dessen untere Stirnfläche die Unterseite des Kochplattenkörpers 2 bestimmt. Dieser äußere Flanschrand 5, der achssymmetrisch zur Mittelachse 6 der Elektrokochplatte 1 vorgesehen ist, steht nach unten über den zur Mittelachse 6 an ihnen schließenden Teil der Unterseite des Kochplattenkörpers 2 vor. In diesem Teil sind in spiralig um die Mittelachse 6 verlaufenden Nuten, die durch entsprechend spiralig verlaufende, rippenförmige Zwischenstege des Gußkörpers voneinander getrennt sind, ein, zwei oder mehr Heizwiderstände 7 in Form von Heizwendeln verlegt, die in eine mineralische verpreßte Isoliermasse gegenüber dem Kochplattenkörper 2 berührungsfrei eingebettet sind. Im radial inneren Bereich desjenigen Feldes, in welchem die Heizwiderstände 7 verlegt sind, kann dieses Feld von einem dem äußeren Flanschrand 5 entsprechenden inneren Flanschrand des Gußkörpers begrenzt sein, wobei dieser Flanschrand zweckmäßig weniger weit nach unten vorsteht als der äußere Flanschrand 5. Im Zentrum, also ggf. mit radialem Abstand innerhalb des inneren Flanschrandes, weist der Kochplattenkörper 3 einen über seine Unterseite annähernd so weit wie der Flanschrand 5 bzw. geringfügig weniger vorstehenden, mit einer Gewindebohrung versehenen Mittelzapfen 8 auf. Die Unterseite der Elektrokochplatte 1 bzw. des vom Flanschrand 5 umschlossenen Raumes ist mit einer Abdeckung 9 aus Blech verschlossen, welche mit einem äußeren Ringrand 10 an der unteren Stirnfläche des Flanschrandes 5 unter Spannung anliegt. Die durch ein deckelartiges Präge- bzw. Tiefziehteil gebildete Abdeckung g, deren Außenumfang durch die etwa gleiche Weite wie der Außenumfang des Flanschrandes 5 aufweisende Kantenfläche des Ringrandes 10 gebildet ist, ist mit einer in der Mittelachse 6 liegenden, in den Mittelzapfen 8 eingreifenden Hohlschraube 11 gegen die untere Stirnfläche des Mittelzapfens 8 gespannt, wobei der Kopf der Hohlschraube 11 so versenkt in einer Vertiefung in der Unterseite der Abdeckung 9 liegt, daß die Hohlschraube 11 nicht über die im wesentlichen in einer Ebene liegenden Bereiche der Unterseite der Abdeckung 9 vorsteht. Die Hohlschraube 11 kann allerdings, ohne die Stapelbarkeit wesentlich zu beeinträchtigen, auch höchstens um ein Maß über diese Unterseite vorstehen, das der Tiefe der zentralen Vertiefung in der Kochfläche 3 entspricht. Außer der genannten ebenen Unterseite weist die Abdeckung 9 ausschließlich Bereiche auf, die an der Unterseite Vertiefungen bilden, also gegenüber dieser Unterseite nach oben zurückversetzt sind. Diese Bereiche sind insbesondere durch eine annähernd geschlossene, zum Ringrand unmittelbar benachbart liegende ringnutförmige Vertiefung 12 sowie eine in Unteransicht annähernd rechteckförmig begrenzte Vertiefung 13 gebildet, die im Bereich der Unterbrechung der Ringnut 12 symmetrisch zu einer Axialebene 14 der Kochplatte liegt. An der Unterseite des Umfangsbundes 4 bzw. der durch diesen gebildeten unteren Ringschulter ist ein Tragring 15 aus Blech vorgesehen, der den Außenumfang des Flanschrandes 5 auf einem kleinen Teil seiner Höhe eng umgibt und zur Ab stützung der Elektrokochplatte 1 auf dem Rand der Monta geöffnung in einer Herdmulde o. dgl. dient. Der Tragring 15 kann im Querschnitt annähernd U-förmig sein wobei sein äußerer Ringschenkel zweckmäßig im Querschnitt nach unten schräg nach außen verläuft.

Die Heizwiderstände 7 weisen an ihren Enden befestigte Endstifte 16 auf, die aus der Isolierbettung nach unten vorstehen und vollständig in dem Raum zwischen der Unterseite des Kochplattenkörpers 3 und der Abdeckung 9 liegen. An diesen Endstiften 16 sind die Enden von inneren Abschnitten 18 von Heizwiderstands-Anschlußleitungen 19 befestigt, wobei diese inneren Abschnitte 18 zwischen einem Isolierstück 20 und dem jeweils zugehörigen Endstift 16 im wesentlichen geradlinig bzw. parallel zur Kochfläche 3 mit Abstand zwischen der Unterseite des Kochplattenkörpers und der Abdeckung 9 verlaufen. Alle, im dargestellten Ausführungsbeispiel vier Anschlußleitungen 17 sind durch nebeneinanderliegende, zur Kochfläche 3 rechtwinklige Durchführungsöffnungen 21 im Isolierstück 20 nach unten aus der Kochplatte bzw. durch die Abdekkung 9 herausgeführt, wobei die Durchführungs- öffnungen 21 beiderseits der Axialebene 14 in einer zu dieser rechtwinkligen gemeinsamen Ebene liegen und das Isolierstück 20 annähernd symmetrisch zur Axialebene 14 ausgebildet ist. Die Abschnitte 18 sind unmittelbar benachbart zur Innenseite des Isolierstückes 20 bzw. zum zugehörigen Ende der jeweiligen Durchführungsöffnung 21 etwa rechtwinklig abgewinkelt und können mit diesem abgewinkelten Abschnitt im wesentlichen spielfrei in der jeweiligen Durchführungsöffnung 21 liegen. Unmittelbar benachbart zur Außenseite des Isolierstückes 20 bzw. im Anschluß an das äußere Ende der Durchführungsöffnung 21 ist die jeweilige Anschlußleitung 17 wiederum mit einer Abwinkelung 22 derart versehen, daß sie im Anschluß an diese Abwinkelung einen äußeren, geradlinigen Anschlußstift 19 bildet, der parallel zur Axialebene 14 liegt und gegen den am nächsten beim Isolierstück 20 liegenden Bereich des Flanschrandes 5 gerichtet ist. Die Anschlußleitungen 17 sind also im Bereich der Durchführung durch das Isolierstück 20 zum Teil annähernd U-förmig bzw. zum Teil Z-förmig abgewinkelt. Das zweckmäßig aus Steatit bestehende Isolierstück 20 durchsetzt eine es mit ihrer Begrenzung eng umgebende, fensterartige Öffnung 23 im zur Unterseite parallelen Boden der Vertiefung 13 der Abdeckung 9 und ist mit einer Schulterfläche an der Innenseite des die Öffnung 23 umgebenden Randes der Abdeckung 9 abgestützt. Mit beiderseits der Durchführungs-Öffnungen 21 über ihre Innenseite vorstehenden Vorsprüngen 24 ist das Isolierstück 20 ferner an der Unterseite des Kochplattenkörpers 3 in demjenigen Bereich abgestützt, in welchem die Heizwiderstände 7 liegen. Die äußeren Enden der Durchführungsöffnungen 21 liegen in einem Bereich des Isolierstückes 20, der etwa in der Ebene des Bodens der Vertiefung 13 vorgesehen und von einem umlaufenden, vorspringenden Rand umgeben ist, der jedoch nicht bis an die Unterseite der Abdeckung 9 vorsteht. In den Längsseiten dieses Randes 26 sind Ausschnitte 26 vorgesehen, wobei die Anschlußstifte 19 im Bereich des zugehörigen Ausschnittes 25 den Rand 26 rechtwinklig kreuzen. Im Anschluß an die Vertiefung 13 ist zwischen dieser und dem Ringrand 10 eine weniger tiefe Aufnahmevertiefung 27 in der Unterseite der Abdeckung 9 vorgesehen, welche nahezu bis an den Ringrand 10 reicht und in welche die Anschlußstifte 19 federnd derart hineingedrückt werden können, da8 sie nicht über die Unterseite der Abdeckung 9 vorstehen und ihre Enden nahezu bis zum Innenumfang des Flanschrandes 5 reichen. In entspanntem Zustand liegen die Anschlußstifte 19 in einer gemeinsamen, zur Axialebene 14 rechtwinkligen Ebene, die unter wenigen Winkelgraden derart zur Unterseite der Abdeckung 9 bw. zur Kochfläche 3 geneigt liegt, daß die Anschlußstifte 19 sich zu ihren freien Enden von der Unterseite entfernen und mit diesen freien Enden im Abstand von der Unterseite der übrigen Kochplatte liegen. Alle Anschlußstifte 19 sind gleich lang bzw. so lang, daß ihre freien Enden in einer gemeinsamen, zur Axialebene 14 rechtwinkligen Ebene liegen.

Die Kochplatte weist an ihrer Unterseite, nämlich in der unteren Stirnfläche des Flanschrandes 5, ein Positionierglied 28 in Form eines Ausschnittes auf, in welchem die Abdeckung 9 mit einem Nocken eingreift, der aus ihrem Ringrand 10 herausgeformt ist. Dadurch ist einerseits die Lage der Abdeckung gegenüber dem Kochplattenkörper 2 genau festgelegt und außerdem ist dieses Positionierglied 28 bei der Montage der Kochplatte für deren lagegenaue Ausrichtung gegenüber der Mittelachse 6 geignet.

Bei der Ausführungsform nach Fig. 3 sind über die Unterseite der Abdeckung 9a vorstehende Teile an der Kochplatte 1a vorgesehen, so daß diese im wesentlichen nur für eine Stapelung mit versetzten Mittelachsen 6a geeignet ist. Zur Befestigung der Kochplatte 1a im Gerät ist ein in der Mittelachse 6a nach unten vorstehender Gewindebolzen 11 a vorgesehen, der in den Mittelzapfen des Kochplattenkörpers 2a eingeschraubt ist und auf dem eine Mutter zur Festlegung der Abdekkung 9a gegenüber dem Kochplattenkörper angeordnet ist. Die Abdeckung 9a liegt vollständig innerhalb des Flanschrandes 5a und ist napfförmig mit einem aufgestellten Rand innerhalb des Flanschrandes 5a gegen die Unterseite des Kochplattenkörpers bzw. des die Heizwiderstände aufweisenden Feldes gespannt. Zur Verdrehsicherung der Kochplatte im Gerät, die bei der Ausführungsform nach den Fig. 1 und 2 durch einen aus der Transportstellung über die Unterseite der Kochplatte vorstehend aufstellbaren Teil erfolgen kann, ist bei der Ausführungsform nach Fig. 3 mindestens ein benachbart zum Mittelbolzen 11a über die Unterseite vorstehender Verdrehsicherungsbolzen 29 vorgesehen. Das Isolierstück 20a steht ebenfalls über die Unterseite der Abdeckung 9a vor, so daß die Anschlußstifte 19a vollständig unterhalb der Unterseite der Abdeckung 9a liegen. Oberhalb der Anschlußstifte 19a ist ein parallel zu diesen frei ausragender Gegenstecker 30 in Form eines Blechprofiles vorgesehen, das vom Isolierstück 20a durchsetzt und an der ünterseite der Abdeckung 9a, beispielsweise durch Punktschweißung, befestigt ist. Der, im Querschnitt ü-förmige Gegenstecker 30, dessen freies Ende etwa gleich weit wie die Anschlußstifte 19a nach außen vorsteht, liegt mit seinem Steckabschnitt im Abstand unterhalb der Abdeckung 9a, wobei dieser Steckabschnitt etwa gleiche Steckrichtung wie die Anschlußstifte 19a hat. Die Profilschenkel des Gegensteckers 30 sind nach unten zu den Anschlußstiften 19a gerichtet und haben einen lichten Abstand voneinander, der größer als die Breite derjenigen Zone ist, auf welcher die Anschlußstifte 19a liegen. Der Gegenstecker 30, der statt des Positioniergliedes 28 ebenfalls zur lagegerechten Ausrichtung der Elektrokochplatte la verwendet werden kann, dient zum Aufstecken eines Anschlußstückes, das gleichzeitig Anschlußglieder für die Aufnahme der Anschluß- stifte 19a aufweist.

In allen Figuren sind für einander entsprechende Teile jeweils die gleichen Bezugszeichen, jedoch bei den einzelnen Ausführungsformen mit unterschiedlichen Buchstaben-Indizes verwendet.

Bei der Ausführungsform nach den Fig. 4 bis 7 ist ein Anschlußstück 31 vorgesehen, das in einem Isolierkörper 32 aus Steatit o.dgl. eine der Anzahl der Anschlußstifte 19b entsprechende Anzahl parallel zueinander und unmittelbar nebeneinanderliegender, elektrisch leitender Anschlußglieder 33 aufweist, die annähernd über die ganze Länge des Isolierkörpers 32 reichen und über dessen vorderes Ende frei vorstehen. An die hinteren Enden der Anschlußglieder 33 sind Geräteleitungen 34 über Quetschbzw. Klemmverbindungen 35 angeschlossen, wobei diese Geräteleitungen 34 flexible, also leicht biegbare oder biegeschlaffe und ggf. jeweils mit einem gesonderten Isoliermantel umgebene Leitungen sind, die im Bereich ihres Überganges in das Anschlußstück 31 mit den vorderen Enden der Anschluß- glieder 33 fluchten. Im Bereich hinter den vorderen, frei vorstehenden Enden sind die Anschluß- glieder 33 nach Art von Steckbuchsen ausgebildet, wobei sie in diesem Bereich annähernd bis zum Anschluß der Geräteleitungen 34 im Querschnitt liegend Üförmig sind und die Öffnung zwischen den Ü-Schenkeln durch eine Innenfläche der Aufnahmeöffnung im Isolierstück 32 abgedeckt ist, so daß eine im Querschnitt über den Umfang geschlossene, teils vom Anschlußglied 33 und teils vom Isolierstück 32 begrenzte Steckbuchsenöffnung 36 gebildet ist, deren Weite weniger als doppelt so groß wie der Durchmesser der Anschlußstifte 19b ist. Die frei vorstehenden vorderen Enden der nach Art von Aderendhülsen ausgebildeten Anschlußglieder 33 bilden Einfädel-Führungsmittel und weisen hierzu eine Querschnittsform auf die über den Umfang nicht vollständig geschlossen ist. Im dargestellten Ausführungsbeispiel ist diese Querschnittsform annähernd rechtwinklig winkelförmig mit einer abgerundeten Übergangszone zwischen den Winkelschenkeln deren Krümmungsradius dem Krümmungsradius des halbkreisförmigen Quersteges des genannten U-Profiles entspricht und mit diesem fluchtet. Ein kürzerer Winkelschenkel 38 dieses Winkelprofiles 37 liegt in Anschlußstellung parallel zur gemeinsamen Mittelebene der Angb schlußstifte 19b und zwar an dessen von der Abdeckung 96 abgekehrten Seite und fluchtet mit dem zugehörigen Ü-Schenkel des Anschlußgliedes 33, von welchem er eine kontinuierliche Fortsetzung bildet. Der andere, längere Winkelschenkel 39 legt rechtwinklig hierzu und ist gegen die Unterseite der Abdeckung 9b gerichtet, wobei dieser Winkelschenkel 39 durch einen entsprechend verformten Endabschnitt des anderen U-Profilschenkels des Anschlußgliedes 33 gebildet ist und in diesem Profilschenkel über einen an der Innenseite glattflächigen, kontinuierlich gekrümmten Leitabschnitt 42 übergeht. Die Innenflächen der Winkelschenkel 38, 39 bilden zwei rechtwinklig zueinander liegende und über eine konkave Ausrundung ineinander übergehende Leitflächen 40, 41, von welchen die Leitfläche 41 kontinuierlich gekrümmt in die Innenfläche des Leitabschnittes 42 und damit ebenso wie die Leitfläche 40 kontinuierlich in die zugehörigen Innenflächen der Steckbuchsenöffnung 36 übergeht. Der Winkelschenkel 38 schließt mit seiner Außenfläche an eine die frei vorstehenden Enden der Anschlußglieder 33 bzw. die Winkelprofile 37 auf einem Teil ihrer Länge überdeckende Schulterfläche 43 des Isolierkörpers 32 an, die durch einen entsprechenden, über die Breite des Isolierkörpers 32 durchgehenden Vorsprung gebildet ist. Dieser Vorsprung bzw. die Schulterfläche 43 liegt an der von der Abdeckung 9b abgekehrten Seite der Anschlußglieder 33 bzw. der Winkelprofile 37, wobei die Schulterfläche 43 eine Fortsetzung der Leitflächen 40 bilden kann. Die Winkelschenkel 38 bzw. die Leitflächen 40 aller Anschlußglieder 33 ragen im Querschnitt in gleicher Richtung aus, d.h. daß die Einfädel-Führungsmittel bei allen Anschlußgliedern gleich orientiert sind. In Fig. 5 ist die Elektrokochplatte Ib in ihrer bevorzugten Montagelage, nämlich mit untenliegender Kochfläche 3b dargestellt und bei 44 strichpunktiert die in den Tragring 15b eingreifende Herdmulde 44 angedeutet. Nach dem Zusammenfügen von Elektrokochplatte Ib und Herdmulde 44 wird das Anschlußstück 31 parallel bzw. fluchtend zu den Anschlußstiften 19b mit einem nicht näher dargestellten Greifer auf die Anschlußstifte 19b zubewegt. Der Greifer greift in zwei seitlich am Isolierkörper 32 vorgesehene Positionierglieder 45 des Anschlußstückes 31 ein, die durch seitliche Ausschnitte bzw. Vertiefungen gebildet sind, so daß außer einer lagegerechten Halterung des Anschlußstückes 31 auch eine formschlüssige Verbindung in Steckrichtung gewährleistet ist. Das Anschlußstück 31 wird dabei an die Anschlußstifte 19b so heranbewegt, daß diese gegenüber den in Steckrichtung gedachten Verlängerungen der Leitflächen 40, 41 noch einen geringen Abstand haben, also auf jeden Fall in dem von diesen eingeschlossenen Winkelbzw. Steckraum zu liegen kommen. Sobald die Leitflächen 40, 41 alle Anschlußstifte 19b auf hinreichend großer Länge übergriffen haben, wird das Anschlußstück 31 in zwei zueinander rechtwinkligen Koordinatenrichtungen 46, 47 rechtwinklig zur Steckrichtung Pfeil 48 bewegt, wobei diese Koordinatenrichtungen parallel bzw. rechtwinklig zu den Ebenen der Leitflächen 40,41 liegen und jeweils in der Richtung rechtwinklig zur zugehörigen Leitfläche 40, bzw. 41 gerichtet sind, in welcher diese Leitfläche weist. Zweckmäßig wird dabei das Anschlußstück 31 zunächst in der zur Leitfläche 41 rechtwinkligen Koordinatenrichtung 47 bewegt, bis die Anschlußstifte 19b an der jeweils zugehörigen Leitfläche 41 anschlagen, wonach das Anschlußstück 31 in der zur Leitfläche 40 rechtwinkligen Koordinatenrichtung 46 bewegt wird, bis die Anschlußstifte 19b auch an dieser Leitfläche 40 anschlagen. Die Anschluß- stifte 19b sind somit genau gegenüber den Steckbuchsenöffnungen 46 ausgerichtet, so daß das Anschlußstück 31 vollends in Steckrichtung Pfeil 48 auf die als Steckstifte ausgebildeten Anschluß- stifte 19b aufgesteckt werden kann, beispielsweise bis die vorderen Enden der Anschlußglieder 33 bzw. der Winkelprofile 37 in den Bereich der Abwinkelungen 22b zu liegen kommen. Während der Bewegung in den Koordinatenrichtungen 46, 47 kann die Bewegung in Steckrichtung Pfeil 48 unterbrochen werden oder sie kann mit so niedriger Geschwindigkeit fortgeführt werden, daß auf jeden Fall die Einfädelung der Anschluß- stifte 19b in die Steckbuchsenöffnungen 36 gewährleistet ist. Die Anschlußstifte 19b werden dann innerhalb der Anschlußglieder 33, also zwischen deren vorderen und hinteren Enden bzw. zwischen dem vorderen und hinteren Ende des Isolierkörpers 32 mit den Anschlußgliedern 33 fest verbunden Dies kann z.B. in vorteilhafter Weise durch eine berührungslose Schweißung erfolgen, wofür an der von der Abdeckung 9b abgekehrten Seite des Isolierkörpers 32 im Bereich jedes Anschlußgliedes 33 eine Zugangsöffnung 49 vorgesehen ist. Es ist aber auch möglich, die Anschlußglieder 33 im Bereich ihrer frei vorstehenden Enden durch Schweißung, beispielsweise durch Widerstandsschweißung mit den Anschlußstiften 19b fest zu verbinden.

Das Anschlußstück 31 bzw. der Isolierkörper 32 ist als in Seitenansicht bzw. in Steckrichtung gesehen flacher Körper von etwa konstanter Dicke ausgebildet, der in Draufsicht länglich-rechteckig mit über seine Breite nebeneinanderliegenden Anschlußgliedern 33 ist. An seiner der Abdekkung 9b zugekehrten Seite weist der Isolierkörper 32 nahe seinem vorderen Ende vorstehende, noppenförmige Rastglieder 50 auf, denen entsprechende Rastöffnungen bzw. Rastvertiefungen 51 im Boden der Aufnahmevertiefung 27b zugeordnet sind. Die beiden Rastvertiefungen 51 liegen in Ansicht auf die Unterseite der Kochplatte gemäß Fig. 4 beiderseits der Gruppe von Anschlußstiften 19b. Die Rastglieder 50 schnappen beim Aufstekken des Anschlußstückes 31 auf die Anschluß- stifte 19b nach Art von Anschlägen in die Rastvertiefungen 51 ein, so daß die Stecktiefe, mit welcher die Anschlußstifte 19b in das Anschlußstück 31 eingreifen, genau festgelegt ist. Die Ausbildung kann dabei so vorgesehen sein, daß die Rastglieder 50 durch die Federkraft der Anschlußstifte 19b in die Rastvertiefungen 51 gedrückt und dadurch in ihrer Raststellung gesichert werden. In angeschlossenem Zustand ragt das entsprechend den Anschlußstiften 19b schräg zur Unterseite der Elektrokochplatte 1 liegende Anschlußstück 31 verhältnismäßig weit über den Außenumfang des Flanschrandes 5b bzw. des Kochplattenkörpers 2b hinaus, so daß die Geräteleitungen 34 mit verhältnismäßig großem Abstand von der Elektrokochplatte liegen.

Die Abwinkelung 22 bzw. 22a bzw. 22b jedes Anschlußstiftes bildet auch eine Gelenkzone in Form einer Soll-Biegestelle, durch welche der Anschlußstift insbesondere um eine zur Axialebene 14 rechtwinklige Mittelachse gegenüber der übrigen Kochplatte, vorzugsweise wenigstens bis zu einer rechtwinklig über deren Unterseite vorstehenden Lage geschwenkt werden kann. Dadurch kann das Anschlußstück nach der Montage ggf. auch vertikal unterhalb des Isolierstükkes 20b liegen, wobei das Verbiegen der Anschlußstifte zweckmäßig erst nach der Verbindung mit dem Anschlußstück erfolgt. Gemäß Fig. 8 ist diese Gelenkzone 22 der Anschlußleitung 17c durch zwei unmittelbar benachbart zueinander beiderseits der Abwinkelung liegende Querschnittsschwächungen 52 gebildet, wobei diese Querschnittsschwächungen durch Quetschung des massiven Drahtstückes gebildet sein können und ihre geringere Querschnittserstreckung in Ansicht rechtwinklig zur Gelenkachse haben. Die Querschnittsschwächungen können auch unmittelbar benachbart zur Abwinkelung nebeneinander am zugehörigen Ende des Anschlußstiftes vorgesehen sein, so daß die Abwinkelung und die Gelenkzone nebeneinander liegen und nicht zusammenfallen.

Bei dem Anschlußstück 31d gemäß den Fig. 10 und 11 sind die Anschlußglieder 33d durch frei über das vordere Ende des Isolierkörpers 32d vorstehende Steckbuchsen gebildet, die aus Blechstreifen gebogen und daher längsgeschlitzt sind. Im Abstand vor dem vorderen Ende des Isolierkörpers 32d weisen die Anschlußglieder 33d konische Erweiterungen 37d als Einfädelund Führungsmittel für die Anschlußstifte auf. Ferner weist der Isolierkörper 32d an seiner zugehörigen Seite einen Anschlag 50d auf, der am Außenumfang des Flanschrandes des Kochplattenkörpers anschlagen kann und dadurch die Stecktiefe für die Anschlußstifte festlegt. Die vorstehenden Anschlußglieder 33d sind insbesondere zur Verbindung mit den Anschlußstiften durch Punktschweißung oder berührungslose Schweißung, wie Laserschweißung, geeignet. Zwischen seinem vorderen und seinem hinteren Ende weist der Isolierkörper 32d im Bereich jedes ihn durchsetzenden Anschlußgliedes 33d eine Eingriffsöffnung 53 für ein Quetschwerkzeug auf, mit welchem die Anschlußglieder 33d innerhalb des Isolierkörpers 32d so durch Quetschung verformt sind, daß sie in Längsrichtung gegenüber dem Isolierkörper 32d lagegesichert sind. Die Eingriffsöffnungen 53 können nebeneinanderliegend an der von der Kochplatte abgekehrten Seite, an der ihr zugekehrten Seite oder an beiden Seiten, vorzugsweise jeweils miteinander fluchtend vorgesehen sein.

Bei der Ausführungsform nach den Fig. 12 und 13 ist eine Leitfläche 40e, nämlich die zur gemeinsamen Mittelebene der Anschlußstifte parallele Leitfläche durch das Isolierstück 32e und zwar durch eine annähernd über dessen ganze Breite durchgehende Schulterfläche ähnlich der Schulterfläche 43 nach Fig. 7 gebildet. Diese Schulterfläche ist lediglich durch ebene streifen- bzw. fahnenförmige Verlängerungen der Anschluß- glieder 33e unterbrochen, welche so in nutförmige Vertiefungen in der Schulterfläche eingreifen daß die Leitflächen 40e annähernd mit den zugehörigen Innenbegrenzungen der Steckbuchsenöffnungen 36e fluchten, wobei diese Innenbegrenzungen durch die zugehörigen U-Profilschenkel der Anschlußglieder 33e gebildet sind. Es ist aber auch denkbar, die Anschlußglieder 33e über die gesamte, in Eingriff mit den Anschlußstiften zu bringende Länge, also beispielsweise bis zum Anschluß der Geräteleitungen 34e, als ebene streifenförmige Anschlußfahnen auszubilden, so daß die Steckbuchsenöffnung nur an einer einzigen Seite von dem elektrisch leitenden Anschlußglied 33e und ansonsten vom Isolierkörper 31e e begrenzt wird. Jede Leitfläche 40e geht zwischen zwei Leitund Anschlußfahnen 39e ununterbrochen durch, wobei jede Anschlußfahne 39e eine rechtwinklig zur Leitfläche 40e liegende Leitfläche 41e bildet. Im dargestellten Ausführungsbeispiel weisen die Leitflächen 40e im Gegensatz zur Ausführungsform nach den Fig. 5 bis 7 von der Unterseite der Kochplatte weg, so daß die zugehörige Koordinatenrichtung 46e entsprechend entgegengesetzt gerichtet ist. Außer den benachbart zum vorderen Ende des Isolierkörpers 32e liegenden Zugangsöffnungen 49e für die berührungslose Schweißung weist der Isolierkörper 32e auch für jedes Anschlußglied 33e mindestens eine Eingriffsöffnung 53e für ein Quetschwerkzeug o.dgl. auf. Die frei vorstehenden Enden der Anschlußfahnen 39e sind für die Verbindung mit den Anschlußstiften durch Widerstandsschweißung o.dgl. geeignet.

Während bei den Ausführungsformen nach den Fig. 1 bis 14 die Abstände zwischen benachbarten Anschlußstiften bzw. Anschlußgliedern gleich sind, sind sie bei der Ausführungsform nach Fig. 15 derart asymmetrisch ungleich, daß das Anschlußstück 31f nur in einer einzigen vorbestimmten Lage mit ihnen verbunden werden kann und somit Anschlußfehler durch umgeschlagenes Aufstecken des Anschlußstückes 31f ausgeschlossen sind. Bei einer bevorzugten Ausführungsform sind bis auf einen, insbesondere zwischen zwei äußeren Anschlußgliedern 33f liegenden Abstand alle übrigen Abstände zwischen benachbarten Anschlußgliedern 33f gleich, wobei der abweichende Abstand gegenüber diesen Abständen größer ist. Für jeden Anschlußstift 19f ist in der Unterseite der Abdekkung 9f eine gesonderte, nutförmige Aufnahmevertiefung 27f vorgesehen, die zwischen einer an den Ringrand 10f anschließenden, verhältnismäßig schmalen Umfangsnut 54 und der Vertiefung 13f für das Isolierstück 20f in der Abdeckung 9f angebracht ist. Dadurch ist jeder Anschlußstift 19f auch während des Transportes bzw. währen er gestapelten Lagerung gegen seitliche Bewegungen und damit eventuelles entsprechendes Verbiegen gesichert.

Die Anschlußglieder 33h des Anschlußstückes 31 h gemäß den Fig. 16 und 17 bilden frei über das vordere Ende des Isolierkörpers 32h vorstehende, über den Umfang geschlossene, hülsenförmige Steckbuchsen, deren Innenbohrung am vorderen Ende trichterförmig bzw. spitzwinklig konisch erweitert ist. Die Anschlußglieder 33h sind zweckmäßig durch dickwandige Rohrabschnitte aus korrosionsbeständigem Stahl oder einem ähnlich hochtemperaturbeständigen, elektrisch-leitfähigem Werkstoff gebildet und können durch einfaches Zusammenquetschen mit den Anschlußstiften mechanisch fest verbunden werden.

Auch bei der Ausführungsform nach den Fig. 18 bis 20 sind die Anschlußglieder 33i durch verhältnismäßig dickwandige Stahlhülsen gebildet, die an ihren vorderen Enden zur Bildung von Einfädel- und Führungsmitteln für die Anschlußstifte durch spanlose Verformung trichterförmig aufgeweitet sind. An ihren hinteren, im Isolierkörper 32i liegenden Enden sind sie oval bzw. langrund aufgeweitet, derart, daß ihre größere Querschnittserstreckung rechtwinklig zur gemeinsamen Mittelebene der Anschlußglieder 33i bzw. der Anschlußstifte liegt. In diesen Abschnitten sind Klemmschrauben 55 mit Gewinde derart geführt, daß sie entsprechend Fig. 23 in die Seitenflanken des ovalen Querschnittes der Anschlußglieder 33i eingreifen und dadurch besonders sicher geführt sind. Die Klemmschrauben 55 dienen zum Anschluß der Geräteleitungen 34i, die somit lösbar befestigt sind. Mit den Anschlußstiften werden die Anschlußglieder 33i durch Quetschung verbunden. Der Isolierkörper 32i ist an einem aus Blech gebogenen, im wesentlichen U-förmigen Steckkörper 56 befestigt, der beispielsweise zum Aufstecken auf den Gegenstecker 30 gemäß Fig. 3 ausgebildet sein kann. Der Steckkörper 56, der den Isolierkörper 32i zur Lagesicherung teilweise umgreift, steht in Steckrichtung Pfeil 48i über die Anschlußglieder 33i vor und kann im Bereich seines vorderen Endes mit den Rastgliedern 50i in Form von Ausprägungen versehen sein. Der Steckkörper 56 liegt an der der Kochplatte zugekehrten Seite des Isolierkörpers 32i, welchen er gegenüber der Kochplatte abdeckt.

Bei der Ausführungsform nah den Fig. 21 bis 23 sind die Anschlußglieder 33k über ihre Länge durchgehend im Querschnitt oval bzw. langrund, so daß auch die Anschlußstifte in langrunde Steckbuchsenöffnungen eingeführt werden, deren größere Querschnittserstreckung rechtwinklig zur gemeinsamen Mittelebene der Anschlußstifte liegt. Für die Sicherung der Anschlußstifte sind ebenfalls Klemmschrauben 57 vorgesehen, die vor dem Isolierkörper 32k freiliegend an den vorstehenden Enden der Anschlußglieder 33k so angebracht sind, daß sie mit ihren Gewinden in die zueinander parallelen, ebenen Innen-Flankenflächen der Steckbuchsenöffnungen eingreifen.

Bei der Ausführungsform nach den Fig. 24 und 25 handelt es sich um ein sehr kurzes Anschlußstück 31m, dessen die Anschlußglieder vollständig versenkt aufnehmender Isolierkörper 32m eine gegenüber seiner Erstreckung in Steckrichtung wesentlich größere Breite hat und nach Art einer Lüsterklemme ausgebildet sein kann. Zweckmäßig ist an jedem Anschlußglied 33m nur eine einzige Klemmschraube 37m vorgesehen, welche das, zweckmäßig durch Quetschung verbreiterte Ende des zugehörigen Anschlußstiftes 19m überlappend gegen das zugehörige Ende der Geräteleitung 34m und damit unmittelbar gegen diese klemmt. Dieses Ende der Geräteleitung 34m kann durch Schweißung o.dgl. an dem Anschlußglied 33m befestigt sein oder es kann gleichzeitig mit dem Anschlußstift 19m durch die Klemmschraube 57m lösbar festgelegt sein. Die Klemmschrauben 57 sind ebenfalls versenkt im Isolierkörper 32m angeordnet. Insbesondere diese Ausbildung eignet sich dafür, daß die Anschlußstifte 19m in eine etwa rechtwinklig von der Unterseite der Kochplatte abstehende Lage überführt werden, so daß sich das Anschlußstück 31 m und die Geräteleitung 34m, sofern es die Platzverhältnisse unter der Herdmulde erlauben, verhältnismäßig weit unterhalb der Elektrokochplatte befinden.

Wie die Fig. 26 und 27 zeigen, können die Anschlußglieder 33n auch so ausgebildet sein, daß sie über eine reine, vorzugsweise selbstsichernde Steckverbindung mit den Anschlußstiften verbunden werden können. Im dargestellten Ausführungsbeispiel ist jedes Anschlußglied 33n durch ein annähernd U-förmiges Blechprofil gebildet, dessen zur Vorderseite des Anschlußstückes 31 n hin liegender Schenkel eine Stecköffnung für den jeweiligen Anschlußstift aufweist. Diese Stecköffnung kann von einem widerhakenartigen Sperrglied 57n begrenzt sein, welches sich so im Anschlußstift verhakt, daß es diesen entgegen Steckrichtung nicht mehr freigibt. Im anderen, gegenüberliegenden Schenkel des Anschlußgliedes 33n ist zweckmäßig eine Stekköffnung für einen an der Geräteleitung 34n angebrachten Stecker 58 derart vorgesehen, daß dieser lösbar eingesteckt werden kann. Sämtliche Geräteleitungen 34n sind unmittelbar benachbart zu ihren zugehörigen Enden bzw. Steckern 58 lagegerecht an einem stegförmigen Verbindungsstück 59 befestigt, so daß sie gemeinsam als Block mit dem Anschlußstück 31n verbunden werden können.

Die Ausführungsform gemäß Fig. 28 unterscheidet sich hiervor im wesentlichen dadurch, daß die vorderen, den Anschlußstiften zugeordneten Enden der Anschlußglieder 33p durch frei vor dem Isolierkörper 32p liegende Winkelprofile 37p oder ähnliche Einfädel- und Führungsmittel gebildet sind, so daß die Anschlußstifte durch Schweißung angeschlossen werden können.

In den Fig. 2g und 30 ist die Zuordnung des Anschlußstückes 31 r zur Elektrokochplatte 1 r bzw. zu einem Gegenstecker 30r dargestellt, wobei die Elektrokochplatte 1r derjenigen nach Fig. 3 ähnlich ist und das Anschlußstück 39r im wesentlichen demjenigen nach den Fig. 21 bis 23 entspricht. Der Steckkörper 56r ist so angeordnet, daß er zwischen seinen von der Unterseite der Kochplatte wegweisenden, relativ niedrigen Schenkeln den Gegenstecker 30r aufnimmt und dadurch gegenüber diesem gegen seitliche Verschiebungen gesichert ist. An dem Steckkörper 56r können gemäß Fig. 30 Rastglieder 50r vorgesehen sein, die mit entsprechenden, nicht näher dargestellten Gegengliedern im Gegenstecker 30r zusammenwirken. Durch den Steckkörper 56r, der mit dem Gegenstecker 30r in Eingriff kommen kann, bevor die Anschlußglieder 33r in Eingriff mit den Anschlußstiften 19r kommen, werden die Anschlußglieder 33r in zwei zueinander rechtwinkligen Koordinatenrichtungen sehr genau gegenüber den Anschlußstiften 19r ausgerichtet.

Bei der Ausführungsform nach den Fig. 31 und 32 ist am freien Ende des Gegensteckers 30s ein plattenförmiges, einteilig mit dem Gegenstecker 30s ausgebildetes Zentrierglied 60 für alle Anschlußstifte 19s vorgesehen, wobei dieses Zentrierglied 60 in Zentrierlage in einer zu den Anschlußstiften 19s etwa rechtwinkligen Ebene steht und nach unten von der Elektrokochplatte 1s wegragt. Das Zentrierglied 60, das an seiner unteren Längskante für jeden Anschlußstift 19s eine hinterschnittene Zentrieröffnung 61 aufweist, die im Bereich dieser Längskante eine gegenüber der übrigen Weite der Zentrieröffnung 61 engere, knapp an den Durchmesser des Anschlußstiftes 19s angepaßte Ausführöffnung bildet, greift an den Anschlußstiften 19s mit geringem Abstand hinter deren freien Enden an. Das Zentrierglied 60 ist im Bereich seiner von den Zentrieröffnungen 61 abgekehrten Seite über eine Gelenkzone 63 in Form verhältnismäßig schwach dimensionierter Verbindungsstege einteilig mit dem vorderen Ende des Gegensteckers 30s verbunden, wobei die Gelenkachse in der Ebene der Unterseite des Gegensteckers 30s liegt, so daß das Zentrierglied 60 gegen diese Unterseite geklappt werden kann. Hierbei treten die Anschlußstifte 19s durch die Ausführungsöffnungen 62 aus den Zentrieröffnungen 61 aus. Der Steckkörper 56s des Anschlußstückes 31s kann gegenüber den Anschlußgliedern 33s so verkürzt sein, daß letztere zuerst in Eingriff mit den Anschlußstiften 19s kommen. Im weiteren Verlauf schlagen die Anschlußglieder 33s und insbesondere der Steckkörper 56s an dem Zentrierglied 60 an, so daß dieses gegen die Unterseite des Gegensteckers 30s geklappt wird und dann zwischen dieser Unterseite und dem Steckkörper 56s liegt, so daß es die Anschlußglieder 33s nicht elektrisch überbrücken kann. In diesem Fall liegt also der Steckkörper 56s zwischen denseitlichen Profilschenkeln des Gegensteckers 30s an dessen Unterseite. Greifbacken einer Vorrichtung zum Anschluß der Kochplatte können entsprechend dem Zentrierglied ausgebildet sein, weisen jedoch zweckmäßig prismenförmige, also zu den Ausführöffnungen erweiterte, beispielsweise V-förmige Zentrieröffnungen auf, wobei zwei Greifbacken entgegengerichtet vorgesehen sein können.

Bei der Ausführungsform nach den Fig. 31 bis 33 sind die Zentrieröffnungen 61 des kulissenartigen Zentriergliedes 60 schwalbenschwanzförmig. Die Zentrieröffnungen 61t können aber auch gemäß Fig. 34 winkelförmig sein, derart, daß sie von winkelförmigen Fixierlaschen begrenzt sind und die Zentrieröffnung 61t im wesentlichen geringfügig seitlich versetzt gegenüber der Ausführöffnung 62t liegt. Dies ist auch bei der Ausführungsform nach Fig. 35 der Fall, bei welcher die Zentrieröffnungen 61 durch geneigte, nutartige Öffnungen mit annähernd durchgehend ebenen Seitenflächen gebildet sind, die über ihre Höhe konstanten Abstand oder sich zu den Ausführöffnungen 62u verringernden Abstand haben können. Die anhand der einzelnen Ausführungsformen beschriebenen Merkmale können jeweils auch bei allen anderen Ausführungsformen vorgesehen sein, je nachdem, welche Erfordernisse im jeweiligen Anwendungsfall erfüllt werden sollen. Im Falle der Anwendung an einer sogenannten Automatik-Kochplatte, bei welcher in einem Durchbruch im Zentrum des Kochplattenkörpers ein Temperaturfühler vorgesehen ist, werden zweckmäßig zwei außerhalb der Mittelachse der Kochplatte und im Abstand voneinander liegende Hohlschrauben mit Innengewinde entsprechend der Hohlschraube 11 nach den Fig. 1 und 2 sowohl zur Befestigung der Abdeckung als auch zur Befestigung und Verdrehsicherung der Kochplatte am Gerät vorgesehen. Statt der beschriebenen Anschlußmöglichkeiten zwischen den Anschlußgliedern 33 etc. und den Geräteleitungen 34 können an den Anschlußgliedern bei allen Ausführungsformen Flachsteckzungen für Steckanschlüsse vorgesehen sein, wie sie unter dem Handelsnamen AMP gebräuchlich sind.

Statt der Ausrichtun durch die Zentrierglieder 60 oder zusätzlich hierzu, kann eine Ausrichtung der Anschluß- Stifte beispielsweise der Anschluß- Stifte 19, 19 s bzw. 19 v bei der Montage auch dadurch erfolgen, daß ein gesondertes Ausricht- bzw. Zentrier-Werkzeug 64 vorgesehen ist, das zweckmäßig als Greifer für das gesonderte Greifen der Anschluß- Stifte 19 v so vorgesehen ist, daß diese sowohl parallel zueinander ausgerichtet als auch im vorbestimmten Abstand zueinander gehalten sind. Das Werkzeug weist zwei in Eingriff miteinander zu bringende, kammartige Greifbacken 65, 66 auf, die entweder unmittelbar benachbart hintereinander liegen und einander dadurch überlappen können, oder von denen eine dickere Greifbacke an ihrer Kammkante einen Aufnahmeschlitz für das Eintauchen der anderen, dünneren bzw. plattenförmigen Greifbacke aufweist. Die Greifbacken 65, 66 weisen entsprechend dem Zentrierglied 60 ausgebildete und angeordnete, mit ihren offenen Seiten gegeneinander gerichtete Greiföffnungen 67 auf, die beispielsweise mit konvex gekrümmten Flanken trichterartig zu ihren Bodenflächen verengt sind, wobei die Bodenflächen etwa dem halben Querschnitt der Anschluß-Stifte 19 v entsprechen. Die Greifbacken 65, 66 ragen in der Richtung, in welcher die Greiföffnungen 67 nebeneinander vorgesehen sind, von einem Ende frei auskragend von einer Greiferhalterung 68 ab, gegenüber welcher eine oder beide Greifbacken aufeinander zu und voneinander weg bewegbar gelagert sind. Im dargestellten Ausführungsbeispiel ist nur eine Greifbacke 65 zum Schließen des Werkzeuges gegenüber der Greiferhalterung 68 verschiebbar gelagert, während die andere Greifbacke 66 starr an der Greiferhalterung 68 befestigt ist. An der jeweils bewegbaren Greifbacke 65 greift ein Steilglied 70 in Form beispielsweise einer an der stangenförmigen Backenführung 69 geführten Stellstange an. Das Werkzeug 64 fährt in geöffnetem Zustand seitlich so in die Anschluß-Stifte 19 v ein, daß diese zwischen den Greifbacken 65, 66 liegen und zwischen jeweils zwei benachbarten Anschluß-Stiften 19 v die beiden einander gegenüberliegenden, im wesentlichen spitz zulaufenden, zugehörigen Kammzinken vorgesehen sind, die jeweils zwischen zwei Greiföffnungen 67 der jeweiligen Greifbacke 65, 66 liegen und deren Flanken bilden. Beim Überführen in die Schließlage gemäß Fig. 37 gleiten die Anschluß- Stifte 19 v an den Flanken der Greiföffnungen 67, bis sie jeweils an den beiden einander gegenüberliegenden Bodenflächen zweier gegenüberliegender Greiföffnungen 67 anliegen und im wesentlichen spielfrei durch Klemmung gehalten sind. Da die freien Enden der Anschluß-Stifte 19 v über das Werkzeug 64 vorstehen, können diese Enden sich in ihrer Lage beim Einführen in das Anschlußstück noch geringfügig federnd an dessen Lage bzw. an die Lage der Anschluß-Glieder anpassen.

Während bei der Ausführungsform nach den Fig. 36 und 37 die Greifbacken 65, 66 geradlinig gegeneinander bewegbar sind, sind die Greifbakken 65 v, 66 v bei der Ausführungsform nach Fig. 38 zangenartig gegeneinander schwenkbar. Zu diesem Zweck bilden die beiden Greifbacken 65 v, 66 v über die Greiföffnungen 67 v hinaus verlängerte Zangenarme, die an ihren von den Greiföffnungen 67 v entfernten Enden in einem Gelenk 69 v um eine zu den Mittelachsen der Greiföffnungen 67 v parallele Achse schwenkbar aneinander, sowie an der Greiferhalterung 68 v gelagert sind. Es ist auch denkbar, für jeden Anschluß-Stift eine gesonderte Zange vorzusehen, so daß also mehrere Zangen nebeneinanderliegend von der Unterseite der Elektrokochplatte her in die Anschluß-Stifte eingreifen können. In diesem Fall können die Zangen sehr nahe beim Isolierstück in die Anschluß-Stifte eingreifen, da sie zwischen diesen Anschluß-Stiften und der Unterseite der Elektrokochplatte nur sehr wenig Raum beanspruchen.

Die Greiföffnungen mindestens einer Greifbacke können auch entsprechend den Figuren 33 bis 35 ausgebildet sein.

## Patentansprüche

1. Elektrokochplatte (1) mit einem einen Außenumfang bestimmenden Kochplattenkörper (2), einer Abdeckung (9) an einer Unterseite und einem Isolierstück (20) im Bereich der Abdeckung (9) für die Durchführung von Heizwiderstands-Anschlußleitungen (17), deren an der Unterseite frei liegende Anschluß-Abschnitte für den Anschluß von Geräteleitungen (34) als wenigstens von der Durchführung durch das Isolierstück (20) einteilige, annähernd parallel gerichtete, eigensteife sowie im wesentlichen gerade Anschlußstifte (19) ausgebildet sind, die über den Außenumfang des Kochplattenkörpers (2) nicht vorstehen, dadurch gekennzeichnet, daß die Anschlußstifte (19) nach außen gegen den am nächsten beim Isolierstück (20) liegenden Bereich des Außenumfanges gerichtet und zur Lageanpassung beim Anschluß der Geräteleitungen (34) federnd beweglich ausgebildet sind sowie höchstens bis an den Außenumfang des Kochplattenkörpers (2) reichen (Fig. 1, 2).

2. Elektrokochplatte nach Anspruch 1, dadurch gekennzeichnet, daß die nach außen gerichteten Anschlußstifte (19) höchstens bis an den Außenumfang eines äußeren Flanschrandes (5) des Kochplattenkörpers (2) reichen, insbesondere gegenüber diesem mindestens um die Breite eines äußeren, abgesetzten, den Flanschrand (5) an der Unterseite beispielsweise übergreifenden Ringrandes (10) der Abdeckung (9) zurückversetzt sind und daß die Anschlußstifte (19), insbesondere in einer Transportlage, in Richtung zur Unterseite höchstens bis an die Unterseite der Kochplatte (1) reichen. (Fig. 1, 2).

3. Elektrokochplatte nach Anspruch 1 oder 2, dadurch gekennzeichnet, daß die Anschlußstifte (19) in einer Transportlage federnd in eine Aufnahmevertiefung (27) an der Unterseite der Kochplatte (1) gedrückt sind, daß die Anschlußstifte (19) in entspanntem Zustand mit ihren AnschlußEnden unter wenigen Winkelgraden in Gebrauchslage schräg nach unten abstehen, daß wenigstens die Enden der Anschlußstifte (19) im wesentlichen gleiche Abstände von der Unterseite der Kochplatte (1) haben und alle Anschluß- stifte (19) in einer gemeinsamen Ebene liegen, wobei vorzugsweise zwischen benachbarten Anschlußstiften (19f) unterschiedliche, asymmetrisch verteilte Abstände vorgesehen sind. (Fig. 1, 2, 15).

4. Elektrokochplatte nach einem der vorgehenden Ansprüche, dadurch gekennzeichnet, daß der jeweilige, wenigstens annähernd in eine zur Kochplatte rechtwinklige Lage überführbare Anschlußstift (19) benachbart zum Isolierstück (20) eine gelenkartige Soll-Biegestelle aufweist, die insbesondere durch zwei beiderseits einer Abwinkelung (22c) liegende Querschnittsschwächungen (52) gebildet ist. (Fig. 1, 2, 8, 9).

5. Elektrokochplatte nach einem der vorgehenden Ansprüche, dadurch gekennzeichnet, daß in der Abdeckung (9f) mindestens eine Aufnahmevertiefung (27f) für die Anschlußstifte (19f), insbesondere für jeden Anschlußstift (19f) eine gesonderte, nutförmige Aufnamevertiefung (27f) vorgesehen ist, die vorzugsweise zwischen einer an einen Ringrand (10f) der Abdeckung (9f) anschließenden Umfangsnut (54) und einer das Isolierstück (20f) aufnehmenden Vertiefung (13f) an der Unterseite der Abdeckung (9f) in einer Zone liegt, welche in der Ebene der Unterseite des Ringrandes (10f) vorgesehen ist.

6. Elektrokochplatte nach einem der vorgehenden Ansprüche, dadurch gekennzeichnet, daß die Anschlußleitungen (17) von unmittelbaren Verbindungen mit Heizwiderständen (7) bzw. Endstiften (16) von Heizwiderständen bis zu den Enden der Anschlußstifte (19) durch einteilige, gebogene, temperaturbeständige Massiv-Drahtstücke, beispielsweise aus Chrom-Nickel-Legierung, gebildet sind, die vorzugsweise unmittelbar an der Unterseite des Isolierstückes (20) abgewinkelt sind.

7. Elektrokochplatte nach einem der vorgehenden Ansprüche, gekennzeichnet durch ein gemeinsames Anschlußstück (31) für alle an dem Isolierstück (20b) vorgesehenen Anschlußstifte (19b), das gesonderte, an einem Isolierkörper (32) nebeneinander angeordnete Anschlußglieder (33) und im Bereich von deren in einer Anschlußrichtung (Pfeil 48) vorderen Enden liegende Einfädel-Führungsmittel für die Anschlußstifte (19b) aufweist, wobei wenigstens einer der beiden durch die Anschlußglieder (33) und den Isolierkörper (32) gebildeten Bauteile Steckbuchsen für die Anschlußstifte (19b) bilden und im Bereich des in Anschlußrichtung vorderen Endes mindestens einer Steckbuchse eine das Einfädel-Führungsmittel bildende Querschnittsform aufweisen.

8. Elektrokochplatte nach Anspruch 7, dadurch gekennzeichnet, daß zur Bildung der Einfädel-Führungsmittel das vordere Ende mindestens einer Steckbuchsenöffnung (36h) trichterartig erweitert und durch das rohr- bzw. längsgeschlitzt hülsenförmige Anschlußglied (33h bzw. 33d) gebildet oder mindestens eine Steckbuchsenöffnung (36k) rechtwinklig zur gemeinsamen Ebene der Anschlußstifte langlochförmig oder vor wenigstens einer Steckbuchsenöffnung (36) mindestens eine zur Steckrichtung (Pfeil 48) etwa parallele und gegenüber der Weite der Steckbuchsenöffnung (36) breitere Führungsund Leitfläche (40, 41) für das Anschlußende des Anschlußstiftes (19b) vorgesehen ist, von denen vorzugsweise eine Leitfläche (40e) etwa parallel zur gemeinsamen Ebene der Anschlußstifte an der von der Unterseite der Kochplatte abgekehrten Seite vorgesehen ist und eine Leitfläche (41) quer zur gemeinsamen Ebene der Anschlußstifte derart liegt, daß zwei im Winkel zueinander liegende Leitflächen (40, 41) aneinander anschließen und glattflächig ineinander sowie in die Innenfläche der Steckbuchsenöffnung (36) übergehen.

9. Elektrokochplatte nach Anspruch 7 oder 8 dadurch gekennzeichnet, daß zur Bildung der Einfädel-Führungsmittel mindestens eine Leitfläche (40, 41) durch das am vorderen Ende insbesondere flachstab-, winkelförmig oder mit einer Flachsteckzunge vorgesehene Anschlußlied (33) oder mindestens eine Leitfläche (40e) durch den Isolierkörper (32e), insbesondere durch eine über alle Anschlußglieder (33e) durchgehende Schulterfläche, gebildet ist.

10. Elektrokochplatte nach einem der Ansprüche 7 bis 9, dadurch gekennzeichnet, daß der Isolierkörper (32, 32e) des Anschlußstückes (32) mindestens ein unmittelbar in die Unterseite der Kochplatte eingreifendes Ausrichtglied, wie ein Rastglied (50), einen Stecktiefen-Anschlag (50d), ein Steckprofil (56) bildet, das vorzugsweise durch vorstehende Noppen für den Eingriff in beiderseits der Anschlußstifte (19b) vorgesehene Vertiefungen (51) an der Unterseite der Abdekkung (9b) bzw. durch einen Anschlag (50d) für die Anlage am Außenumfang des äußeren Flanschrandes des Kochplattenkörpers gebildet ist, wobei der Isolierkörper in Anschlagstellung an dem Flanschrand abgestützt ist.

11. Elektrokochplatte nach einem der Ansprüche 7 bis 10, dadurch gekennzeichnet, daß das Anschlußstück (31 r) einen einem Gegenstecker (30r) der Kochplatte (1r) zugeordneten, zu den Anschlußstiften (19r) etwa parallelen Steckerkörper (56r) aufweist, wobei insbesondere der Stekkerkörper (56r) durch ein den Isolierkörper (32r) tragendes Blechprofil bzw. der Gegenstecker (30r) durch eine an der Abdeckung (9r) befestigte, oberhalb der Anschlußstifte (19r) liegende Steckzunge gebildet ist.

12. Elektrokochplatte nach einem der Ansprüche 1 bis 11, gekennzeichnet durch ein in Nähe des Anschlluß-Endes angreifendes Zentrierglied (60) für den Anschlußstift (19s), das aus einer Zentrierstellung in eine aus dem Steckweg des Anschlußstückes (31s) verlagerte Anschlußstellung bewegbar an der Kochplatte (1s) angeordnet ist, wobei vorzugsweise das Zentrierglied (60) etwa in Steckrichtung (38s) aus der Zentrierstellung von dem Anschlußstück (31s) mitnehmbar bzw. um eine zur gemeinsamen Ebene der Anschlußstifte (19s) etwa parallele Achse schwenkbar gelagert an der Abdeckung (9s) angeordnet und über Sollbiege-Gelenkzonen (63) mit einem Gegenstecker (30s) der Kochplatte verbunden ist.

13. Elektrokochplatte nach Anspruch 12, dadurch gekennzeichnet, daß das Zentrierglied (60) für die Anschlußstifte (19s) Zentrieröffnungen (61) aufweist, die im Bereich von Ausführöffnungen (62) für die Anschlußstifte (19s) randoffen sind, wobei die Ausführöffnungen (62) insbesondere an der von der Gelenkzone (63) abgekehrten Kante des Zentriergliedes (60) vorgesehen sind, das plattenförmig ausgebildet ist. (Fig. 31, 32).

14. Elektrokochplatte nach einem der Ansprüche 7 bis 13, dadurch gekennzeichnet, daß das Anschlußstück (31) mindestens ein Positionierglied (45) für die lagegerechte Ausrichtung am Greifer eines Handhabungsautomaten aufweist, wobei vorzugsweise an beiden Seiten des Isolierkörpers (32) Positionier-Vertiefungen vorgesehen sind. (Fig. 5, 6).

15. Elektrokochplatte nach einem der Ansprüche 7 bis 14, dadurch gekennzeichnet, daß die Anschlußglieder (33) aus Stahl bestehen, insbesondere durch Aderendhülsen für die Verbindung mit den Geräteleitungen (34) gebildet sind.

16. Elektrokochplatte nach einem der Ansprüche 7 bis 15, dadurch gekennzeichnet, daß mindestens eines der Anschlußglieder (33d) durch Verquetschung gegenüber dem Isolierkörper (32d) lagegesichert ist, der im Bereich jedes Anschlußgliedes (33d) mindestens eine quer zu diesem liegende Eingriffsöffnung (53) für ein Quetschwerkzeug aufweist, daß vorzugsweise mindestens eines der Anschlußglieder (33d) zur berührungslosen Verschweißung mit dem Anschluß- stift (19b) ausgebildet ist, wobei im Isolierkörper (32) eine Zugangsöffnung (49e) im Bereich der Schweißstelle vorgesehen ist und daß insbesondere mindestens eines der Anschlußglieder (33h) zur Quetschverbindung mit dem Anschlußstift (19) bzw. der Geräteleitung (34h) ausgebildet ist. (Fig. 10, 11, 13, 17).

17. Elektrokochplatte nach einem der Ansprüche 7 bis 16, dadurch gekennzeichnet, daß mindestens eines der Anschlußglieder (33n) zur, insbesondere lösbaren, Steckverbindung mit dem Anschlußstift bzw. einem Stecker (58) der Geräteleitung (34n) ausgebildet ist, daß mindestens eines der Anschlußglieder (33k) für den Anschlußstift bzw. für die Geräteleitung (34k) mindestens eine Anschluß-Klemmschraube (57 bzw. 55k) aufweist, deren Gewinde bei ovalem Buchsenquerschnitt des Anschlußgliedes (33k) in dessen Querschnittsflanken eingreift, daß mindestens ein, insbesondere über den Isolierkörper (32) in Steckrichtung (Pfeil 48) vorstehendes Anschlußglied (33) annähernd bis zur Abwinkelung (22b) des Anschlußstiftes (19b) reicht oder daß der Isolierkörper (32) in Längsrichtung der, jeweils einteilig durchgehenden Anschlußglieder (33) langgestreckt und als flacher Körper ausgebildet ist sowie aus einem keramischen Werkstoff besteht. (Fig. 27, 22, 5).

18. Elektrokochplatte nach einem der vorhergehenden Ansprüche, dadurch gekennzeichnet, daß das Isolierstück (20) zwischen der Abdeckung (9) und einer gegenüberliegenden, Heizwiderstände (7) aufnehmenden Unterseite des Kochplattenkörpers (3) lagegesichert ist und zentriert in eine fensterartige Öffnung (23) in der Abdeckung (9) eingreift, wobei vorzugsweise das Isolierstück (20) gegenüber der Unterseite der Abdeckung (9) zurückversetzt ist und in engen Durchführungsöffnungen (21) die Anschlußleitungen (17) gegen Bewegungen ihrer, den Heizwiderständen (7) zugehörigen inneren Abschnitte (18) sichert. (Fig. 1,2).

19. Elektrokochplatte nach einem der vorgehenden Ansprüche, dadurch gekennzeichnet, daß die Unterseite der Kochplatte, insbesondere der Abdeckung (9), als im wesentlichen in einer Ebene liegende Stapelfläche ausgebildet ist, die von vorstehenden Teilen im wesentlichen frei ist und in der Ebene des Ringrandes (10) liegt und daß vorzugsweise die Kochplatte bei Ausbildung als Automatik-Kochplatte, an der Unterseite zwei im Abstand zueinander liegende Befestigungsglieder, insbesondere Hohlschrauben, aufweist.

20. Vorrichtung geeignet zum Anbringen eines elektrischen Anschlußstückes (31) an Anschluß- stiften (19) einer Elektrokochplatte nach Anspruch 1, dadurch gekennzeichnet, daß ein Greifer vorgesehen ist, der das Anschlußstück (31) in drei Koordinatenrichtungen (Pfeile 46, 47, 48) gegenüber den Anschlußstiften (19b) bewegt, um diese nacheinander mit Leitflächen (40, 41) und dem übrigen Anschlußglied (33) in Eingriff zu bringen oder daß als gesondertes Werkzeug (64) eine Greif- und Ausrichteinrichtung für die Anschluß- stifte (19) vorgesehen ist.

21. Vorrichtung nach Anspruch 20, dadurch gekennzeichnet, daß die Greif- und Ausrichteinrichtung zwei Greifbacken (65, 66) aufweist, von denen mindestens eine eine kammartige Greiffläche mit Zentrierausschnitten für die Anschluß- stifte aufweist.

## Revendications

1. Plaque de cuisson électrique (1) comprenant un corps (2) qui délimite un pourtour extérieur, un capot (9) situé sur une face inférieure et, au voisinage du capot (9), une pièce d'isolation (20) destinée au passage de conducteurs (17) de raccordement de résistances chauffantes, dont les zones de raccordement, dépassant librement à la face inférieure et destinées à la connexion de conducteurs (34) de l'appareil, sont réalisées sous la forme de fiches de raccordement (19) sensiblement rectilignes, qui constituent un seul ensemble au moins par suite du passage à travers la pièce d'isolation (20), sont dirigées à peu près parallèlement, sont douées d'une rigidité propre et ne font pas saillie au-delà du pourtour extérieur du corps (2) de la plaque de cuisson, caractérisée par le fait que les fiches de raccordement (19) sont orientées vers l'extérieur, en direction de la région du pourtour extérieur qui est la plus proche de la pièce d'isolation (20), sont réalisées avec mobilité élastique en vue de l'adaptation du positionnement lors de la connexion des conducteurs (34) de l'appareil, et s'étendent au maximum jusqu'au pourtour extérieur du corps (2) de la plaque de cuisson (figures 1, 2).

2. Plaque de cuisson électrique selon la revendication 1, caractérisée par le fait que les fiches de raccordement (19) orientées vers l'extérieur s'étendent, au maximum, jusqu'au pourtour extérieur d'une collerette marginale externe (5) du corps (2) de la plaque de cuisson et accusent notamment, par rapport à cette dernière, un retrait correspondant au moins à la largeur d'un rebord annulaire externe étagé (10) du capot (9), qui coiffe par exemple la collerette marginale (5) à la face inférieure; et par le fait que, en particulier dans une position de transport, les fiches de raccordement (19) s'étendent, en direction de la face inférieure, au maximum jusqu'à la face inférieure de la plaque de cuisson (1) (figures 1, 2).

3. Plaque de cuisson électrique selon la revendication 1 ou 2, caractèrisèe par le fait que, dans une position de transport, les fiches de raccordement (19) sont enfoncées élastiquement dans un logement encaissé (27) ménagé à la face infè- rieure de la plaque de cuisson (1); par le fait que, à l'état soulagé, les fiches de raccordement (19) font saillie à l'oblique vers le bas par leurs extrémités de raccordement, de quelques degrés d'angle seulement dans la position d'utilisation; et par le fait qu'au moins les extrémités des fiches de raccordement (19) ont des espacements sensiblement égaux par rapport à la face inférieure de la plaque de cuisson (1), et toutes les fiches de raccordement (19) se trouvent dans un plan commun, des espacements différents, répartis asymé- triquement, étant de préférence prévus entre des fiches de raccordement voisines (19f) (figures 1,2, 15).

4. Plaque de cuisson électrique selon l'une des revendications précédentes, caractérisée par le fait que la fiche de raccordement (19) considérée, pouvant être amenée au moins approximativement à une position perpendiculaire à la plaque de cuisson, présente, au voisinage de la pièce d'isolation (20), une zone destinée à la flexion, similaire à une articulation et formée, en particulier, par deux diminutions de section (52) situées de part et d'autre d'un coude (22c) (figures 1,2,8, 9).

5. Plaque de cuisson électrique selon l'une des revendications précédentes, caractérisée par le fait qu'il est prévu, dans le capot (9f), au moins un logement encaissé (27f) pour les fiches de raccordement (19f) et notamment, pour chaque fiche de raccordement (19f), un logement encaissé distinct (27f) en forme de rainure qui se trouve, de préférence, entre une rainure périphérique (54) attenante à un rebord annulaire (10f) du capot (9f) et une creusure (13f) recevant la pièce d'isolation (20f), à la face inférieure du capot (9f), dans une zone qui est prévue dans le plan de la face inférieure du rebord annulaire (10f).

6. Plaque de cuisson électrique selon l'une des revendications précédentes, caractérisée par le fait que, à partir de liaisons directes respectives avec des résistances chauffantes (7) ou avec des fiches extrêmes (16) de résistances chauffantes, jusqu'aux extrémités des fiches de raccordement (19), les conducteurs de raccordement (17) sont formés par des tronçons de fils métalliques massifs monobloc, cintrès et thermiquement stables, par exemple en un alliage de chrome-nickel, qui sont de préférence coudés directement à la face inférieure de la pièce d'isolation (20).

7. Plaque de cuisson électrique selon l'une des revendications précédentes, caractérisée par une pièce de raccordement commune (31) pour toutes les fiches de raccordement (19b) prévues sur la pièce d'isolation (20b), qui présente des organes de raccordement distincts (33) agencés en juxtaposition sur un corps isolant (32), ainsi que des guides d'enfilement pour les fiches de raccordement (19b), situés au voisinage des extrémités desdits organes qui sont antérieures dans une direction de raccordement (flèche 48), au moins l'une des deux parties constitutives, formées par les organes de raccordement (33) et par le corps isolant (32), matèrialisant des douilles d'enfi- chage pour les fiches de raccordement (19b), et présentant, au voisinage de l'extrémité d'au moins une douille d'enfichage, située à l'avant dans la direction de raccordement, une configuration de section qui forme le guide d'enfilement.

8. Plaque de cuisson électrique selon la revendication 7, caractérisée par le fait que, pour former les guides d'enfilement, l'extrémité antérieure d'au moins un orifice (36h) d'une douille d'enfi- chage présente un évasement infundibuliforme, et est formée par l'organe de raccordement (33h, respectivement 33d) respectivement configuré en un tube ou en une douille fendue longitudinalement; ou au moins un orifice (36k) d'une douille d'enfichage revêt la forme d'un trou oblong, perpendiculairement au plan commun des fiches de raccordement; ou bien il est prévu, devant au moins un orifice (36) d'une douille d'enfichage, au moins une surface (40, 41) de guidage et d'orientation pour l'extrémité de raccordement de la fiche de raccordement (19b), qui est sensiblement parallèle à la direction de l'enfichage (flèche 48) et est d'une largeur supérieure à celle de l'orifice (36) de la douille d'enfichage, une surface d'orientation (40e) étant alors prévue, de préférence, à peu près parallèlement au plan commun des fiches de raccordement, du côté tourné à l'opposé de la face inférieure de la plaque de cuisson, et une surface d'.orientation (41) occupant une position transversale par rapport au plan commun des fiches de raccordement, de telle sorte que deux surfaces d'orientation (40, 41 ) décrivant mutuellement un angle se rattachent l'une à l'autre et fusionnent, avec superficie lisse, l'une dans l'autre ainsi que dans la surface interne de l'orifice (36) de la douille d'enfichage.

9. Plaque de cuisson électrique selon la revendication 7 ou 8, caractérisée par le fait que, en vue de former les guides d'enfilement, au moins une surface d'orientation (40,41) est formée par l'organe de raccordement (33) prévu, à l'extrémité antérieure, notamment sous la forme d'une barrette aplatie, sous la forme d'une cornière ou muni d'une languette d'enfichage aplatie; ou au moins une surface d'orientation (40e) est formée par le corps isolant (32e), notamment par une surface en décrochement s'étendant, d'un trait, au-dessus de tous les organes de raccordement (33e).

10. Plaque de cuisson électrique selon l'une des revendications 7 à 9, caractérisée par le fait que le corps isolant (32, 32e) de la pièce de raccordement (31) forme au moins un organe d'alignement pénétrant directement dans la face inférieure de la plaque de cuisson, tel qu'un organe encliquetable (50), une butée (50d) de profondeur d'enfichage ou un profil d'enfichage (56) qui est constitué(e), de préférence, par des protubérances saillantes en vue de la pénétration dans des renfoncements (51) prévus, de part et d'autre des fiches de raccordement (19b), à la face inférieure du capot (9b), respectivement par une butée (50d) en vue du contact avec le pourtour extérieur de la collerette marginale externe du corps de la plaque de cuisson, le corps isolant prenant appui contre la collerette marginale dans la position de butée.

11. Plaque de cuisson électrique selon l'une des revendications 7 à 10, caractérisée par le fait que la pièce de raccordement (31 r) présente un corps d'enfichage (56r) qui est associé à une fiche complémentaire (30r) de la plaque de cuisson (1 r), et est sensiblement parallèle aux fiches de raccordement (19r), le corps d'enfichage (56r) étant notamment formé par un profil en tôle qui porte le corps isolant (32r), la fiche complémentaire (30r) étant respectivement formée par une languette d'enfichage fixée au capot (9r), et située au-dessus des fiches de raccordement (19r).

12. Plaque de cuisson électrique selon l'une des revendications 1 à 11, caractérisée par un organe (60) de centrage de la fiche de raccordement (19s), qui vient en prise à proximité de l'extrémité de raccordement et est disposé, sur la plaque de cuisson (1s), avec faculté de mouvement d'une position de centrage à une position de connexion décalée de la trajectoire d'enfichage de la pièce de raccordement (31s), l'organe de centrage (60) pouvant être de préférence entraîné par la pièce de raccordement (31s) à l'écart de la position de centrage, sensiblement dans la direction de l'enfi- chage (38s), ou bien étant respectivement disposé, sur le capot (9s), monté à pivotement autour d'un axe sensiblement parallèle au plan commun des fiches de raccordement (19s), et étant relié à une fiche complémentaire (30s) de la plaque de cuisson par l'intermédiaire de zones d'articulation (63) destinées à la flexion.

13. Plaque de cuisson électrique selon la revendication 12, caractérisée par le fait que l'organe (60) de centrage des fiches de raccordement (19s) est percé d'orifices de centrage (61) qui présentent des bords ouverts au voisinage d'orifices de sortie (62) destinés aux fiches de raccordement (19s), les orifices de sortie (62) étant notamment prévus sur l'arête, tournée à l'opposé de la zone d'articulation (63), de l'organe de centrage (60) réalisè en forme de plaque (figures 31, 32).

14. Plaque de cuisson électrique selon l'une des revendications 7 à 13, caractérisée par le fait que la pièce de raccordement (31) présente au moins un organe de positionnement (45) en vue de l'alignement dans une position correcte sur l'èlé- ment de préhension d'un dispositif de manipulation automatique, des creusures de positionnement étant préférentiellement prévues des deux côtés du corps isolant (32) (figures 5, 6).

15. Plaque de cuisson électrique selon l'une des revendications 7 à 14, caractérisée par le fait que les organes de raccordement (33) consistent en de l'acier et sont formés, en particulier, par des cosses extrêmes de conducteurs en vue de la jonction avec les conducteurs (34) de l'appareil.

16. Plaque de cuisson électrique selon l'une des revendications 7 à 15, caractérisée par le fait qu'au moins l'un des organes de raccordement (33d) est verrouillè en position, par écrasement, par rapport au corps isolant (32d) qui présente, au voisinage de chaque organe de raccordement (33d), au moins un orifice de pénétration (53) qui s'étend transversalement par rapport audit organe, et est destiné à un outil d'écrasement; par le fait qu'au moins l'un des organes de raccordement (33d) est réalisé, de préférence, en vue du soudage sans contact avec la fiche de raccordement (19b), un orifice d'accès (49e) étant prévu, dans le corps isolant (32e), au voisinage de la zone de soudage; et par le fait qu'au moins l'un des organes de raccordement (33h) est réalisé, en particulier, en vue de la solidarisation par écrasement avec la fiche de raccordement (19), respectivement avec le conducteur (39h) de l'appareil (figures 10, 11, 13, 17).

17. Plaque de cuisson électrique selon l'une des revendications 7 à 16, caractérisée par le fait qu'au moins l'un des organes de raccordement (33n) est réalisé en vue de la solidarisation emboîtée, notamment libérable, respectivement avec la fiche de raccordement ou avec une broche (58) du conducteur (34n) de l'appareil; par le fait qu'au. moins l'un des organes de raccordement (33k) comporte, respectivement pour la fiche de raccordement ou pour le conducteur (34k) de l'appareil, au moins une vis de serrage de raccordement (57, respectivement 55k) dont le filetage pénètre, en présence d'une section ovale de la douille de l'organe de raccordement (33k), dans les flancs de la section de ce dernier; par le fait qu'au moins un organe de raccordement (33), faisant notamment saillie au-delà du corps isolant (32) dans la direction de l'enfichage (flèche 48), s'étend approximativement jusqu'au coude (22b) de la fiche de raccordement (19b); ou par le fait que, dans la direction longitudinale des organes de raccordement (33) s'étendant à chaque fois d'un seul tenant de manière ininterrompue, le corps isolant (32) est de configuration longiligne, est rèalisè sous la forme d'un corps plat et consiste en un matériau céramique (figures 27, 22, 5).

18. Plaque de cuisson électrique selon l'une des revendications précédentes, caractérisée par le fait que la pièce d'isolation (20) est consignée fermement à demeure entre le capot (9) et une face inférieure opposée du corps (2) de la plaque de cuisson, recevant des résistances chauffantes (7), et pénètre de manière centrée dans une ouverture (23) du type fenêtre, pratiquée dans le capot (9), la pièce d'isolation (20) étant de préférence en retrait par rapport à la face inférieure du capot (9) et empêchant, dans d'étroits orifices de passage (21 ), des mouvements des zones internes (18) des conducteurs de raccordement (17), associées aux résistances chauffantes (7) (figures 1, 2).

19. Plaque de cuisson électrique selon l'une des revendications précédentes, caractérisée par le fait que la face inférieure de ladite plaque de cuisson, en particulier du capot (9), est réalisée sous la forme d'une surface d'empilement qui se trouve sensiblement dans un plan, est substantiellement dépourvue de parties saillantes et est située dans le plan du rebord annulaire (10); et par le fait que, lorsqu'elle est conçue comme une plaque de cuisson automatique, la plaque de cuisson présente de préférence, à la face inférieure, deux organes de fixation installés à distance l'un de l'autre, en particulier des vis creuses.

20. Dispositif approprié pour l'installation d'une pièce de raccordement électrique (31) sur des fiches de raccordement (19) d'une plaque de cuisson électrique selon la revendication 1, caractérisé par le fait qu'il est prévu un élément de préhension qui imprime des mouvements à la pièce de raccordement (31) dans trois directions de coordonnées (flèches 46, 47, 48), par rapport aux fiches de raccordement (19b), pour mettre ces dernières successivement en prise avec des surfaces d'orientation (40, 41) et avec l'organe de raccordement (33) restant; ou par le fait qu'un mécanisme de préhension et d'alignement des fiches de raccordement (19) est prévu en tant qu'outil distinct (64).

21. Dispositif selon la revendication 20, caractérisé par le fait que le mécanisme de préhension et d'alignement comporte deux mâchoires de préhension (65,66), dont au moins l'une présente une surface de préhension du type peigne, avec des découpes de centrage pour les fiches de raccordement.

## Claims

1. Electric hotplate (1) with a hotplate body (2) determining an external circumference, a cover (9) on an underside and an insulating member (20) in the vicinity of the cover (9) for the passage of heating resistor leads (17), whose connecting portions for the connection of appliance lines (34) exposed on the underside are constructed as approximately parallel, inherently rigid and substantially straight connecting pins (19) at least in one piece from the passage through the insulating member (20) and which do not project over the outer circumference of the hotplate body (2), characterized in that the connecting pins (19) are directed outwards against the area of the outer circumference closest to the insulating member (20) and for position adaptation on connecting the appliance lines (30) are constructed in resiliently movable manner and at the most extend up to the outer circumference of the hotplate body (2) (figs. 1,2).

2. Electric hotplate according to claim 1, characterized in that the outwardly directed connecting pins (19) at the most extend up to the outer circumference of an outer flange edge (5) of the hotplate body (2) and are in particular set back with respect thereto by at least the width of an outer, offset ring rim (10) of the cover (9) e.g. engaging over the underside of the flange edge (5) and that the connecting pins (19), particularly in a transportation position, extend in the underside direction at the most up to the underside of the hotplate (1). (figs. 1, 2).

3. Electric hotplate according to claims 1 or 2, characterized in that, in a transportation position, the connecting pins (19) are resiliently pressed into a reception depression (27) on the underside of the hotplate (1), that in the relieved state the connection ends of the connecting pins (19) project in downwardly sloping manner by a few radians in the use position, that at least the ends of the connecting pins (19) have substantially the same spacings from the underside of the hotplate and all the connecting pins (19) are located in a common plane and preferably between adjacent connecting pins (19f) are provided different, asymmetrically distributed spacings. (figs. 1, 2, 15).

4. Electric hotplate according to one of the preceding claims, characterized in that the particular connecting pin (19) which can be transferred at least approximately into a position at right angles to the hotplate is provided adjacent to the insulating member (20) with a hinge-like desired bending point, which is in particular formed by two cross-sectionally weakened portions (52) on either side of a bend (22c). (figs. 1, 2, 8, 9).

5. Electric hotplate according to one of the preceding claims, characterized in that in the cover (9f) is provided at least one reception depression (27f) for the connecting pins (19f) and in particular a separate, slot-like reception depression (27f) is provided for each connecting pin (19f) and is preferably provided between a circumferential groove (54) connected to a ring rim (10f) of the cover (9f) and a depression (13f) receiving the insulating member (20f) on the underside of the cover (9f) in an area which is located in the plane of the underside of the ring rim (10f).

6. Electric hotplate according to one of the preceding claims, characterized in that the leads (17) from direct connections with the heating resistors (7) or end pin (16) of the heating resistors up to the ends of the connecting pins (19) are formed by one-piece, bent, thermally stable solid wire portions, e.g. of chrome-nickel alloy and which are preferably bent directly on the underside of the insulating member (20).

7. Electric hotplate according to one of the preceding claims, characterized by a common connecting piece (31) for all the connecting pins (19b) provided on the insulating member (20b) and which has separate connecting members (33) juxtaposed on an insulating body (32) and in the vicinity of the front ends thereof in a connection direction (arrow 48) threading guide means for the connecting pins (19b) and at least one of the components formed by the connecting members (33) and the insulating body (32) form sockets for the connecting pins (19b) and in the vicinity of the front end in the connection direction at least one socket has a cross-sectional shape forming the said guide means.

8. Electric hotplate according to claim 7, characterized in that for forming the threading guide means the front end of at least one socket opening (36h) is widened in funnel-shaped manner and is formed by a tubular or longitudinally slotted, sleevelike connecting member (33h or 33d) or at least one socket opening (36k) at right angles to the common plane of the connecting pins in elongated slot-like manner, or upstream of at least one socket opening (36) is provided at least one guide surface (40,41) for the connecting end of connecting pin (19b) roughly parallel to the plugging direction (arrow 48) and wider than the width of the socket opening (36) and whereof preferably one guide surface (40e) is approximately parallel to the common plane of the connecting pins on the side remote from the underside of the hotplate and one guide surface (41) is at right angles to the common plane of the connecting pins in such a way that two guide surfaces (40, 41) at an angle to one another connect to each other and pass in smooth-surface manner into one another, as well as into the inner face of the socket opening (36).

9. Electric hotplate according to claims 7 or 8, characterized in that for forming the threading guide means at least one guide surface (40, 41) is formed by the connecting member (33), whose front end is in particular flat bar-like, angular or provided with a flat plugging tongue, or at least one guide surface (40e) is formed by the insulating body (32e), particularly by a shoulder surface passing over all the connecting members (33e).

10. Electric hotplate according to one of the claims 7 to 9, characterized in that the insulating body (32, 32e) of the connecting piece (32) forms at least one orientation member, such as a locking member (50), a plugging depth stop (50d), a plugging profile (56), etc. engaging directly into the underside of the hotplate, preferably formed by projecting studs for engagement in depressions (51) on either side of the connecting pins (19b) on the underside of the cover (9b) or by a stop (50d) for engagement on the outer circumference of the outer flange edge of the hotplate body, the insulating body being supported in the stop position on the flange edge.

11. Electric hotplate according to one of the claims 7 to 10, characterized in that the connecting piece (31r) has a connector (56r) roughly parallel to the connecting pins (19r) and associated with a mating connector (30r) of the hotplate (1r) and in particular the connector (56r) is formed by a sheet metal profile carrying the insulating body (32r) or the mating connector (30r) by a plugging tongue positioned above the connecting pins (19r) and fixed to the cover (9r).

12. Electric hotplate according to one of the claims 1 to 11, characterized by a centering member (60) for the connecting pin (19s) engaging in the vicinity of the connection end, which is arranged on the hotplate (1s) so as to be movable from a centering position into a connection position displaced out of the plugging path of the connecting piece (31s) and preferably the centering member (60) can be moved out of the centering position roughly in plugging direction (38s) by the connecting piece (31s) or is pivotably mounted about an axis roughly parallel to the common plane of the connecting pins (19s) on the cover (9s) and is connected by means of desired bending articulation zone (63) to a mating plug (30s) of the hotplate.

13. Electric hotplate according to claim 12, characterized in that the centering member (60) for the centering pins (19s) has centering openings (61), which are edge-open in the vicinity of the passage openings (62) for the connecting pins, the openings (62) being provided in particular on the edge of the centering member (60) remote from the articulation zone (63) and which has a plate-like construction. (figs. 31, 32).

14. Electric hotplate according to one of the claims 7 to 13, characterized in that the connecting piece (31) has at least one positioning member (45) for the correct position alignment on the gripper of a robot and preferably positioning depressions are provided on either side of the insulating body (32). (figs. 5, 6).

15. Electric hotplate according to one of the claims 7 to 14, characterized in that the connecting members (33) are made from steel and in particular by multicore cable ends for connection to appliance lines (34).

16. Electric hotplate according to one of the claims 7 to 15, characterized in that at least one of the connecting members (33d) is secured in position by squeezing with respect to the insulating body (32d) and which in the vicinity of each connecting member (33d) has at least one engagement opening (53) for a squeezing tool located at right angles thereto, that preferably at least one of the connecting members (33d) is constructed for the contactless welding to the connecting pin (19b) and in the insulating body (32) is provided an access opening (49e) in the vicinity of the weld and that in particular at least one of the connecting members (33h) is constructed for crimping connection to the connecting pin (19) or the appliance line (34h). (figs. 10, 11, 13, 17).

17. Electric hotplate according to one of the claims 7 to 16, characterized in that at least one of the connecting members (33n) is constructed for the in particular, detachable, plug connection to the connecting pin or a plug (58) of the appliance line (34n), that at least one of the connecting members (33k) for the connecting pin or for the appliance line (34k) has at least one connection clamping screw (57 or 55k), whose thread in the case of an oval bush cross-section of the connecting member (33k) engages in its cross-sectional flanks, that at least one connecting member (33) projecting over the insulating body (32) in the plugging direction (arrow 48) extends approximately up to the bend (22b) of the connecting pin (19b), or that, in the longitudinal direction of the in particular one-piece, through connecting members (33), the insulating body (32) is elongated and constructed as a flat member and is made from a ceramic material. (figs. 27, 22, 5).

18. Electric hotplate according to one of the preceding claims, characterized in that the insulating piece (20) is positionally secured between the cover (9) and a facing underside of the hotplate body (3) receiving heating resistors (7) and engages in centered manner in a window- like opening (23) in the cover (9) and preferably the insulating member (20) is set back with respect to the underside of cover (9) and, in narrow passage openings (21), secures the connecting leads (17) against movements of their inner portions (18) belonging to the heating resistors (7). (figs. 1, 2).

19. Electric hotplate according to one of the preceding claims, characterized in that the underside of the hotplate and in particular the cover (9) is constructed as a stacking surface located substantially in one plane, which is substantially free from projecting parts and is located in the plane of the ring rim (10) and that preferably, in the case of the construction of the hotplate as an automatic hotplate, it has on the underside two spaced fastening members and in particular hollow screws.

20. Apparatus suitable for the fitting of an electric connecting piece (31) to the connecting pins (19) of an electric hotplate according to claim 1, characterized in that a gripper is provided, which moves the connecting piece (31) in three coordinate directions (arrows 46, 47, 48) with respect to the connecting pins (19b), in order to successively engage the same with guide surfaces (40, 41) and the remaining connecting member, or that as a separate tool (64) is provided a gripping and orienting means for the connecting pins (19).

21. Apparatus according to claim 20, characterized in that the gripping and orienting means has two gripping jaws (65, 66), whereof at least one has a comb-like gripping surface with centering cutouts for the connecting pins.
